# EUROPÄISCHE PATENTSCHRIFT

(11) **EP 0 413 928 B1**
(45) Veröffentlichungstag und Bekanntmachung des Hinweises auf die Patenterteilung: **22.04.1992**
(21) Anmeldenummer: 90111961.0
(22) Anmeldetag: 23.06.1990
(51) Int. Cl.: E04G 21/04

(54) **Verteilungssystem mit einem Betonverteilermast**
Distributing system with a concrete-distributing mast
Système de distribution avec un mât de distribution

(30) Priorität: 18.08.1989 DE 3927268
(43) Veröffentlichungstag der Anmeldung: 27.02.1991
(73) Patentinhaber: Korthaus, Ernst, Dipl.-Ing., D-58802 Balve (DE)
(72) Erfinder: Korthaus, Ernst, Dipl.-Ing., D-58802 Balve (DE)

(56) Entgegenhaltungen:
- DE-A- 3 409 474
- DE-B- 1 800 046
- DE-U- 6 938 493
- Prospekt: "Eine für Alles" - Iniversalmast - Autobetonpumpe mit abnehmbarem Verteilermast - KVM23/20K aufgebaut auf LKW-Chassis, Fa. Friedrich Wilh. Schwing GmbH, Herne; Druckvermerk KM 15-1/80D

## Beschreibung

Die Erfindung betrifft ein Verteilungssystem mit einem Betonverteilermast für Transportbeton, bestehend aus einem Grundrahmen, einem Drehturm mit Drehkranzverbindung, einem Drehschemel, einem Mastpaket, bestehend aus mehreren Mast-Teilstücken, verbunden durch Knickgelenke, einer Betonrohrleitung, mit mindestens einer Trennstelle im Verteilermast, wodurch der gesamte Verteilermast in mindestens zwei Sektionen teilbar und daher auf mindestens zwei Kraftfahrzeugen transportierbar wird.
Für Betonverteilermaste der genannten Art ist es erforderlich, eine möglichst große Gesamtlänge, d.h. Reichhöhe, zu erzielen, um die Einsatzmöglichkeiten zu vergrößern. Dabei soll das Gesamttransportgewicht gering gehalten werden.
Es sind Betonverteilermaste bekannt, die teilbar sind. Dazu wird mindestens ein Mast-Teilstück teilbar und mit einer Schnellverbindungsstelle ausgerüstet. Das andere Mastpaket ist für sich auf einem Spezialfahrzeug transportierbar. An der Einsatzstelle wird das vordere Mastpaket mittels einer separaten Hilfseinrichtung, z.B. einem Autokran, an das hintere Mastpaket, bzw. das Grund-Mast-Teilstück, montiert.

Der Erfindung liegt die Aufgabe zugrunde, ohne eine separate Hilfseinrichtung, wie z.B. einem Autokran, auszukommen.

Die Lösung der gestellten Aufgabe erfolgt mittels der Ausgestaltung des Betonverteilermastes und der Zusatzeinrichtung gemäß dem Kennzeichen des Hauptanspruchs.

Vorteilhafte Ausgestaltungen der Erfindung werden erzielt durch die kennzeichnenden Merkmale der Unteransprüche.

Die erfindungsgemäß Ausgestaltung des Betonverteilermastes in Kombination mit dem drehbaren Tragtisch auf dem zweiten Kraftfahrzeug, dem Masttransporter, hat den Vorteil der Gewichts-, bzw. Hilfseinrichtungsminimierung. Es kann auf jede separate Hilfseinrichtung verzichtet werden. Die beiden Kraftfahrzeuge, als Serienfahrzeuge, werden durch die Mastpakete für die maximale Reichhöhe voll ausgelastet.

Ausführungsbeispiele der Erfindung sind in den Zeichnungen dargestellt. Es zeigen:
Fig. 1- die beiden Kraftfahrzeuge in Montagestellung mit der Trennstelle im Verteilermast in einem Auslegearm
Fig. 2- die beiden Kraftfahrzeuge in Montagestellung mit der Trennstelle zwischen Grundrahmen und Drehturm

Auf dem Träger-Kraftfahrzeug 1 nach Fig. 1 ist der Auslegearm 2 mittels Knickgelenk in bekannter Weise am Drehturm 3 angeordnet. Der Auslegearm ist am freien Ende ausgebildet für das Einfahren und Arretieren des restlichen Mast-Teilstücke vom Hilfskraftfahrzeug 4. Auf dem Hilfskraftfahrzeug 4 sind die restlichen Mast-Teilstücke so auf dem Tragtisch 5 lösbar gelagert, daß das obere Mast-Teilstück 6 mit seinem freien Ende oben liegt. Dieses obere Mast-Teilstück 6 enthält im Inneren ein teleskopierbares Verlängerungsstück 7, das in den Auslegearm 2 eingefahren wird. Nach dem Einfahren werden Auslegearm 2 und das Mast-Teilstück 6 in bekannter Weise kraft- und formschlüssig verbunden und arretiert. Nach dem Lösen der Rest-Mast-Teilstücke vom Tragtisch 5 und dem Anschluß aller Hydraulikleitungen einschließlich der Betonförderleitung, kann der Betonverteilermast in Arbeitsstellung gefahren werden.

Um das Einfädeln des Verlängerungsstückes 7 in den Auslegearm 2 in der waagerechten Ebene zu ermöglichen, ist der Tragtisch 5 drehbar. Die vom Träger-Kraftfahrzeug 1 und vom Hilfskraftfahrzeug 4 zu befahrende Geländefläche ist in der Regel nicht vollkommen eben, d.h. sie befinden sich für den Ankuppelvorgang auf unterschiedlichem Niveau. Deshalb wird in vorteilhafter Weise der Tragtisch 5 hydraulisch hebbar (senkrecht verfahrbar) ausgestattet.

In einer anderen Ausführungsform kann auf die hydraulische Verfahrbarkeit verzichtet werden, wenn das Hilfskraftfahrzeug mit hydraulischen, teleskopierbaren Abstützungen ausgerüstet wird.

Nach Fig. 2 ist die Trennstelle im Betonverteilermast zwischen Grundrahmen 8 und Drehturm 3 angeordnet. Für den Zusammenbau des Betonverteilermastes werden beide Kraftfahrzeuge in Montagestellung gefahren. Dann erfolgt vom 2. Kraftfahrzeug aus das Ausfahren des teleskopierbaren Mast-Teilstückes 9 mit dem Drehturm 10 mit Einsatzteil bis in die Einfahrposition zum Grundrahmen 8. Nach dem form- und kraftschlüssigen Anschluß beider Mastteile und den Hydraulikverbindungen einschließlich der Betonrohrleitung wird das Mastpaket vom 2. Kraftfahrzeug abgenommen.

### LEGENDE

1 - Träger-Kraftfahrzeug
2 - Auslegearm
3 - Drehturm
4 - Hilfskraftfahrzeug
5 - Tragtisch
6 - Mast-Teilstück
7 - Verlängerungsstück, teleskopierbar
8 - Grundrahmen
9 - Mast-Teilstück, teleskopierbar
10 - Drehturm mit Ersatzteil
11 - Drehschemel
12 - Betonförderleitung

## Patentansprüche

1. Verteilungssystem mit einem Betonverteilermast für Transportbeton, bestehend aus einem Grundrahmen (8), einem Drehturm (3) mit Drehkranzverbindung, einem Drehschemel (11), einem Mastpaket, bestehend aus mehreren Auslegearmen (2), verbunden durch Knickgelenke, einer Betonförderleitung (12), mit mindestens einer Trennstelle im Verteilermast, wodurch der gesamte Verteilermast in mindestens zwei Sektionen teilbar und auf zwei Kraftfahrzeugen (1, 4) transportierbar wird, dadurch gekennzeichnet, daß mindestens ein Auslegearm (2) teleskopierbar ist und daß die abgetrennte Sektion für den separaten Transport auf einem drehbaren Tragtisch (5) auf dem zweiten Kraftfahrzeug (4) befestigt ist.

2. Verteilungssystem mit einem Betonverteilermast für Transportbeton nach Anspruch 1 dadurch gekennzeichnet, daß der Tragtisch (5) senkrecht ausfahrbar ist.

3. Verleitungssystem mit einem Betonverteilermast für Transportbeton nach Anspruch 1 und 2 dadurch gekennzeichnet, daß die Trennstelle im Verteilermast in einem Auslegearm angeordnet ist, und daß dieser Auslegearm 3-teilig ist und gemäß Anspruch 1 teleskopierbar ist.

4. Verleitungssystem mit einem Betonverteilermast für Transportbeton nach Anspruch 1 und 2, dadurch gekennzeichnet, daß die Trennstelle zwischen Grundrahmen (8) und Drehturm (3) angeordnet ist.

## Claims

1. Special concrete placing system comprising a ready-mix concrete placing boom assembly with base frame (8), turret (3) rotatably mounted on said frame, rotary table (11), boom assembly equipped with a plurality of individually articulated booms (2) forming the assembly so as to permit folding and unfolding, concrete transfer pipe (12) with at least one separating device arranged in the boom, said device forming an interface and permitting the separation of the placing boom into at least two sections to be transported on two crane trucks (1,4), characterized in that at least one boom (2) is of a telescopic type and in that the isolated section is mounted on rotary table (5) arranged on the second truck (4).

2. Special concrete placing system with ready-mix concrete placing boom according to claim 1, characterized in that rotary table (5) is equipped with a vertical displacing facility.

3. Special concrete placing system with ready-mix concrete placing boom according to claims 1 and 2, characterized in that said separating device is located in one boom and in that this boom which consists of three segments is of the telescopic type described in claim 1.

4. Special concrete placing system with ready-mix concrete placing boom according to claims 1 and 2, characterized in that said interface is located between base frame (8) and turret (3) and includes the separating device.

## Revendications

1. Système à pompe automobile à béton préparé, muni de mâts articulés, d'un châssis (8), d'une tour rotative (3) montée sur ledit châssis, d'une table tournante (11), d'un ensemble à plusieurs mâts articulés (2) pour déployer et plier ceux-ci, d'un tuyau de refoulement (12) et au moins d'un dispositif de sectionnement disposé dans le mât et permettant la séparation dudit ensemble au moins en deux parties, dont chacune est montée sur une automobile (1,4), caractérisé en ce que au moins un mât (2) est de construction téléscopique et en ce que la partie sectionnée est montée sur la table tournante de la deuxième automobile (4).

2. Système à pompe automobile à béton préparé, muni de mâts articulés selon la revendication 1, caractérisé en ce que la table tournante (5) est dotée d'un mécanisme à déplacement vertical.

3. Système à pompe autobmobile à béton préparé, muni de mâts articulés selon les revendications 1 et 2, caractérisé en ce que ledit dispositif de sectionnement est disposé dans un mât et en ce que ce dernier est de type triparti et de construction téléscopique, voir revendication 1.

4. Système à pompe automobile à béton préparé, muni de mâts articulés selon les revendications 1 et 2, caractérisé en ce que ledit dispositif de sectionnement est disposé entre le châssis (8) et la tour rotative (3).
